# EUROPÄISCHE PATENTSCHRIFT

(11) **EP 2 547 230 B1**
(45) Veröffentlichungstag und Bekanntmachung des Hinweises auf die Patenterteilung: **02.07.2014**
(21) Anmeldenummer: 11713479.1
(22) Anmeldetag: 15.03.2011
(51) Int. Cl.: A45D 40/26

(54) **BEHÄLTNIS**
RECEPTACLE
RÉCIPIENT

(30) Priorität: 15.03.2010 DE 202010000381 U
(43) Veröffentlichungstag der Anmeldung: 23.01.2013
(73) Patentinhaber: RPC Bramlage GmbH, 49393 Lohne (DE)
(72) Erfinder: PRESCHE, Martin, 49413 Dinklage (DE)
(74) Vertreter: Müller, Enno
(86) Internationale Anmeldenummer: PCT/EP2011/053843
(87) Internationale Veröffentlichungsnummer: WO 2011/113811

(56) Entgegenhaltungen:
- DE-B3-102008 052 895
- US-A- 4 433 928
- US-A- 4 609 300

## Beschreibung

Die Erfindung betrifft ein Behältnis nach den Merkmalen des Oberbegriffes des Anspruchs 1.

Derartige Behältnisse sind bereits in verschiedenen Ausgestaltungen bekannt geworden. Insbesondere in Form von Mascara-Behältnissen mit Applikatoren. Es wird beispielsweise auf die GB 2312617 A, die DE 196 42 720 A1 und die EP 1066 771 B1 (US 6,502,584 B1 und US 6,168,334 B1) verwiesen. Hinsichtlich eines Entnahmeteils, das auch als Applikator zu bezeichnen ist, wird etwa auf die DE 101 02 219 A1 (US 20050034740 A1)verwiesen.

Aus der DE 10 2008 052895 B3 ist ein Behältnis bekannt, bei dem die Abstreifeinrichtung durch ein Abstreiferteilgebildet ist, dessen innere Öffnung zufolge axialer Komprimierung verändert wird. Das Abstreiferteil ist sowohl mit dem Vorratsbehältnis wie mit dem Verstellteil drehfest verbunden.

Beim Gegenstand der US 4,433,928 A, in der Ausführungsform der Fig. 8, ist das Durchsetzungsteil unterseitig mit dem Vorratsraumteil drehfest verbunden, oberseitig kann es relativ zu einer Mündung des Vorratsraumteils dreh-verstellt werden. Eine axiale Beweglichkeit ist aber nicht gegeben.

Die schließlich noch zum Stand der Technik genannte US 4,609,300 A weist insofern auch nur ein Durchsetzungsteil auf, das sowohl mit dem Vorratsraumteil wie auch einem oberen Teil fest verbunden ist. Über eine in ihrer Öffnung änderbare Klammer kann die Durchsetzungsöffnung verändert werden. Eine axiale Beweglichkeit relativ zu einem Verstellteil, bei gleichzeitig drehfester Zusammenwirkung mit dem Verstellteil, ist aber auch hieraus nicht bekannt. Um ein Abtropfen oder Abfallen von Produkt von dem herausgenommenen Entnahmeteil bzw. Applikator zu vermeiden, ist es bekannt, im Ausgangsbereich des Vorratsbehältnisses eine Abstreifeinrichtung auszubilden. Andererseits ist oftmals zu beobachten, dass eine solche Abstreifeinrichtung eine zu große oder zu geringe Wirkung entfaltet.

Ausgehend von dem dargelegten Stand der Technik beschäftigt sich die Erfindung mit der Aufgabe, ein Behältnis, wie eingangs vorausgesetzt, anzugeben, das einen möglichst nach individuellen Gesichtspunkten günstigen Beladungszustand mit Produkt des herausgenommenen Entnahmeteils ermöglicht.

Diese Aufgabe ist beim Gegenstand des Anspruches 1 gelöst, wobei darauf abgestellt ist, dass die Abstreifeinrichtung ein Durchsetzungsteil aufweist, das einerseits mit dem Vorratsraumteil und andererseits mit dem Verstellteil verbunden ist, jedoch mit einem der Teile, bevorzugt dem Verstellteil, nur drehfest, jedoch axial verschieblich, verbunden ist. Die durch Einwirkung von außen hinsichtlich ihrer Abstreifwirkung veränderbare Abstreifeinrichtung ermöglicht eine Anpassung an individuelle Erfordernisse bei der Entnahme vom Produkt. Der Benutzer kann, ohne dass er in das Innere des Behältnisses eingreifen muss oder etwa ein Teil austauschen muss, nach seinen Bedürfnissen die Abstreifwirkung regulieren. Hiermit kann grundsätzlich auch eine unterschiedliche Wirkung hinsichtlich unterschiedlicher Produkte erreicht werden oder ggf. werksmäßig voreingestellt werden.

Dadurch, dass das Durchsetzungsteil mit einem der Teile, bevorzugt dem Verstellteil, nur drehfest, jedoch axial verschieblich verbunden ist, kann das Durchsetzungsteil nicht nur an seinem einen Endbereich relativ zu dem anderen Endbereich verdreht werden, sondern zugleich auch im Zuge einer damit einhergehenden Längsverkleinerung axial wandern. Wenn es, wie bevorzugt, in Form einer Hülse, insbesondere aus elastischem Material gebildet ist, kann sich so eine Einschnürung oder Verjüngung im mittleren Bereich des Durchsetzungsteils ergeben, abhängig von der Relatiwerdrehung.

Bevorzugt ist, dass die Öffnung durch einen zylindrischen Durchsetzungsbereich gebildet ist. Und zwar insbesondere durch einen Zylinder, dessen Längsachse sich in Bewegungsrichtung des Entnahmeteils erstreckt. So kann die Abstreifwirkung auf eine gewisse Längenerstreckung ausgedehnt sein.

Bevorzugt ist, dass die Einschnürung durch eine Verdrehung des Durchsetzungsbereichs um eine Längsachse des Durchsetzungsbereichs erfolgt.

Bevorzugt ist auch, dass der Durchsetzungsbereich aus einem elastischen Material gebildet ist. Beispielsweise kann es sich um ein gummiartiges Material handeln. Besonders bevorzugt ist im Zusammenhang mit Kunststoffspritzteilen, aus welchem das Behältnis bevorzugt besteht, ein thermoplastisches Elastomer.

Bevorzugt ist weiterhin auch, dass der Durchsetzungsbereich von einem gesonderten Durchsetzungsteil gebildet ist. Das Durchsetzungsteil kann aber, etwa durch Herstellung im Zweikomponenten-Spritzverfahren, mit einem weiteren Teil - schon herstellungsmäßig - verbunden sein. Es kann aber auch mit einem oder mehreren weiteren Teilen beispielsweise verschweißt oder verklebt sein.

Das Durchsetzungsteil kann insbesondere hülsenartig gebildet sein. Etwa aus einer gummiartigen oder aus einem TPE bestehenden Hülse. Hierbei kann die Veränderung der Abstreifwirkung dadurch erreicht werden, dass ein Fußbereich der Hülse relativ zu einem Kopfbereich der Hülse verdreht wird. Hierbei kommt es im mittleren Bereich zu einer Einschnürung, welche für die gewünschte Verringerung des freien Durchtrittquerschnittes sorgt.

Die Verbindung mit dem Vorratsraumteil kann fest sein, insbesondere in Umfangsrichtung und axialer Richtung fest. Beispielsweise durch eine schon angesprochene Herstellung im Zweikomponentespritzverfahren.

Darüber hinaus ist auch bevorzugt, dass das Verstellteil relativ zu dem Vorratsraum verrastend verstellbar ist.

Nachstehend ist die Erfindung des Weiteren anhand der beigefügter Zeichnung, die jedoch lediglich ein Ausführungsbeipiel darstellt, erläutert. Hierbei zeigt:
- Fig.1: eine perspektivische Ansicht von außen des Gesamtbehältnisses;
- Fig. 2: eine Seitenansicht des Behältnisses;
- Fig. 3: einen Längsquerschnitt durch das Behältnis gemäß Fig.1 bzw. Fig. 2, geschnitten entlang der Ebene III-III in Fig. 2;
- Fig. 4: eine Herausvergrößerung des Bereichs IV-IV in Fig. 3;
- Fig. 5: einen Querschnitt durch den Gegenstand gemäß Fig. 1, geschnitten entlang der Linie V-V;
- Fig. 6: eine Darstellung entsprechend Fig. 4, jedoch bei teilweise entnommenem Entnahmeteil, in einer ersten eingestellten Öffnungsweite der Abstreifeinrichtung;
- Fig. 7: eine Darstellung gemäß Fig. 6, bei einer zweite eingestellten Öffnungsweite des Abstreifteils;
- Fig. 8: eine weitere Darstellung gemäß Fig. 6 bzw. Fig. 7, bei einer nochmals enger eingestellten Öffnungsweite des Abstreifteils;
- Fig. 9: eine Explosionsdarstellung des Behältnisses.

Dargestellt und beschrieben ist ein Behältnis mit einem Entnahmeteil, insgesamt in der Konkretisierung eines Mascara-Applikators 1, der prinzipiell aus einer Abdeckkappe 2, einem Vorratsteil 3, einem Verstellteil 4 und einem Entnahmeteil 5 besteht.

Es ist eine insgesamt zylindrische Gestaltung des behältnisses bevorzugt. Das Verstellteil 4 kann fluchtend zu dem Vorratsteil 3 und der Abdeckkappe 2 und/oder in Vertikalrichtung zwischen diesen angeordnet sein.

Wie sich insbesondere aus den Querschnittsdarstellungen der Figuren 3, 4 und 6 bis 8 ergibt, ist das Vorratsteil 3 mit einem drehbeweglich verbundenen Stellteil 6 versehen, das in Bezug auf eine mit dem Vorratsteil 3 drehfest ausgebildeten, jedoch bevorzugt quer zu einer Längsachse des Behältnisses, also nach innen verschiebbaren Rastteil, beispielsweise einem Rastnocken 7 zusammenwirkt. Wie sich etwa aus der Explosionsdarstellung der Fig. 9 ergibt, ist das Rastteil, bevorzugt der Rastnocken 7 an einem Rastnockenteil 8 befestigt, das, etwa durch Aufprellen, mit einem Halsbereich 9 des Vorratsteils 3 fest, insbesondere bzw. jedenfalls drehfest, verbunden ist.

In das Vorratsbehältnis 3 ist im Nichtbenutzungszustand das Entnahmeteil 5 eingesteckt. Das Entnahmeteil 5 weist einerseits ein Griffende 10 und andererseits eine Entnahmespitze 11 auf. Die Entnahmespitze 11 ist bevorzugt mit Borsten 12 versehen.

Das Entnahmeteil 10 ist weiterhin von der Verschlusskappe 2 überfangen.

In Entnahmerichtung anschließend an den Halsbereich 9 des Vorratsteils 3 ist eine Abstreifeinrichtung 20 angeordnet. Die Abstreifeinrichtung 20 besteht aus einem bevorzugt hülsenartigen Abstreifteil 13, das bevorzugt ein Elastomerteil ist. Es ist bevorzugt grundsätzlich zylinderartig gebildet. Das Abstreifteil 13 kann schon herstellungsmäßig, wie sich etwa aus Fig. 3 ergibt, die eine Grundstellung wiedergibt, im Querschnitt - gesehen von außen - eine konkav verlaufende Wandung aufweisen, die entsprechend im Inneren zu einer gewissen Einschnürung führt.

Das Abstreifteil 13 ist endseitig, bevorzugt im Zweikomponentenspritzverfahren, mit einem Halterungsteil 14 versehen, das in einer Führung 15 vertikal beweglich aufgenommen ist. Je nach Einstellung der Abstreifwirkung, siehe etwa auch Vergleich mit der Fig. 6 zu Fig. 8, verfährt das Halterungsteil vertikal nach unten. Während das Abstreifteil 13 bevorzugt aus einem Weichmaterial, insbesondere einem TPE besteht, besteht das Halterungsteil 14 bevorzugt aus einem Hartkunststoff.

Fußseitig, also zugeordnet dem Vorratsteil 3, ist das Abstreifteil 13 bevorzugt auch mit einem Fußteil 16 aus Hartkunststoff verbunden, insbesondere auch im Zwei-Komponenten-Spritzverfahren hergestellt. Vermittels dieses Fußteils 16 ist es mit dem Hals 9 des Vorratsteils 3 fest, insbesondere jedenfalls drehfest, verbunden. Der Halsbereich 9 ist entsprechend verjüngt ausgebildet, so dass sich das Fußteil 16 und das beim Ausführungsbeispiel weiterhin radial außerhalb hierzu noch angeordnete Rastnockenteil 8 und das überfangende Stellteil 6 in eine zylindrische Außenfläche 17 des Vorratsteils 3 einpassen.

Das Rastnockenteil 8 ist ebenfalls drehfest mit dem Vorratsteil 3, im Ausführungsteil vermittels des Fußteils 16, verbunden.

Die Verschlusskappe 2 ist zumindest drehfest mit dem Entnahmeteil 5 verbunden. Die Verschlusskappe 5 ist überdies mit Innen- bzw. Außengewinde 18, 19 auf das Stellteil 6 aufschraubbar.

Das Rastnockenteil 8 ist mittels Führungen 21 drehfest an dem Fußteil 16 gehaltert. Die Einstellung der Abstreifwirkung ergibt sich grundsätzlich daraus, dass die Enden des Abstreifteils, das hier mit dem Durchsetzurzgsteil gleichzusetzen ist, gegeneinander verdreht werden. Hierzu ist ein Ende, bevorzugt das Fußteil 16, drehfest mit dem Vorratsteil 3 verbunden. Das obere Ende, bevorzugt das Halterungsteil 14 des Abstreifteils, ist drehgekoppelt mit dem Stellteil 6. Eine Verdrehung des Stellteils 6 relativ zu dem Vorratsteil 3 erbringt also zugleich eine Verdrehung des oberen Bereiches des Abstreifteils 13 relativ zu dessen Fußteil 16. Hierdurch kommt es zu der Veränderung in der Einschnürung (Figuren 6 bis 8).

Hinsichtlich einer Benutzung kann wie folgt vorgegangen werden:

Zunächst kann im verschlossenen Zustand gemäß Fig. 1 eine Abstreifeinstellung vorgewählt werden. Hierzu wird das Behältnis im unteren Bereich festgehalten, dann der Rastknopf 7 eingedrückt und das Stellteil 6 relativ zu dem Vorratsteil 3 verdreht, bis die gewünschte Einstellung erreicht ist und diese durch den Rastknopf 7 wieder gesichert ist. Sodann kann die Verschlusskappe 2 mit daran befindlichem Entnahmeteil 5 entnommen werden. Die Bosten 12 sind hierbei mit dem im Einzelnen nicht dargestellten Produkt getränkt oder behaftet. Durch Herausziehen des Entnahmeteils 5 durchwandern die Borsten 12 zwangsläufig das Abstreifteil 13 in einer der in den Figuren 4 und 6 bis 8 dargestellten Stellungen. Je nach gewählter Einstellung wird mehr oder Produkt abgestriffen und verbleibt im Behältnis. Das herausgenommene Entnahmeteil kann dann zur Applikation des Produktes in üblicher Weise verwendet werden.

### Bezugszeichenliste

- 1: Behältnis
- 2: Abdeckkappe
- 3: Vorratsteil
- 4: Verstellteil
- 5: Entnahmeteil
- 6: Stellteil
- 7: Rastnocken, Rastknopf
- 8: Rastnockenteil
- 9: Halsbereich
- 10: Griffende
- 11: Einnahmespritze
- 12: Borsten
- 13: Abstreifteil (Elastomerteil)
- 14: Halterungsteil
- 15: Führung
- 16: Fußteil
- 17: Außenfläche
- 18: Außengewinde
- 19: Außengewinde
- 20: Abstreifeinrichtung
- 21: Führung

## Patentansprüche

1. Behältnis (1) für ein flüssiges oder pastöses Produkt, insbesondere ein Kosmetikprodukt, mit einem Entnahmeteil (5), einem Vorratsraumteil (3) und einem Vorratsraum für das Produkt, wobei das Entnahmeteil (5) in den Vorratsraum einführbar und unter Durchsetzung einer Abstreifeinrichtung (20), die eine im Hinblick auf ihre freie Öffnungsfläche veränderbare Öffnung aufweist, entnehmbar ist und das Behältnis weiter ein Verstellteil aufweist, das für den Benutzer von außen zugänglich ist und die Einwirkung auf die Abstreifeinrichtung zur Änderung der Abstreifwirkung ermöglicht, **dadurch gekennzeichnet, dass** die Abstreifeinrichtung (20) ein Durchsetzungsteil aufweist, das einerseits mit dem Vorratsraumteil und andererseits mit dem Verstellteil verbunden ist, jedoch mit einem der Teile, bevorzugt dem Verstellteil, nur drehfest, jedoch axial verschieblich, verbunden ist.

2. Behältnis nach Anspruch 1, **dadurch gekennzeichnet, dass** die Öffnung durch einen zylindrischen Durchsetzungsbereich gebildet ist.

3. Behältnis nach einem der vorhergehenden Ansprüche, **dadurch gekennzeichnet, dass** der Durchsetzungsbereich einschnürbar ist.

4. Behältnis nach einem der vorhergehenden Ansprüche, **dadurch gekennzeichnet, dass** der Durchsetzungsbereich aus einem elastischen Material gebildet ist.

5. Behältnis nach Anspruch 4, **dadurch gekennzeichnet, dass** der Durchsetzungsbereich aus einem gummiartigen Material gebildet ist.

6. Behältnis nach einem der vorhergehenden Ansprüche, **dadurch gekennzeichnet, dass** das Verstellteil (4) relativ zu dem Vorratsraumteil (3) verstellbar ist.

7. Behältnis nach einem der vorhergehenden Ansprüche, **dadurch gekennzeichnet, dass** das Verstellteil (4) verdrehbar ist.

8. Behältnis nach einem der Ansprüche 6 oder 7, **dadurch gekennzeichnet, dass** das Verstellteil (4) relativ zu dem Vorratsraumteil (3) verrastend verstellbar ist.

## Claims

1. Receptacle (1) for a liquid or paste-like product, in particular a cosmetic product, the receptacle having a removal part (5), a storage space part (3) and a storage space for the product, the removal part (5) being introducible into the storage space and being withdrawable by being brought through a wiping device (20), which has an opening that can be altered as to its free opening area, and the receptacle having an adjustment part, which is accessible for the user from the outside and enables the action of the wiping device in order to adjust the wiping effect, **characterized in that** the wiping device (20) has a part which is passed through, the part being connected on the one hand to the storage space part and on the other hand to the adjustment part, but is connected to one of the parts, preferably the adjustment part, only in a manner which is rotationally fixed but is axially displaceable.

2. Receptacle according to Claim 1, **characterized in that** the opening is formed by a cylindrical region which is passed through.

3. Receptacle according to one of the preceding claims, **characterized in that** the region which is passed through can be changed as to its degree of constriction.

4. Receptacle according to one of the preceding claims, **characterized in that** the region which is passed through is formed from an elastic material.

5. Receptacle according to claim 4, **characterized in that** the region which is passed through is formed from a rubber-like material.

6. Receptacle according to one of the preceding claims, **characterized in that** the adjustment part (4) can be displaced relative to the storage part (3).

7. Receptacle according to one of the preceding claims, **characterized in that** the adjustment part (4) is rotatable.

8. Receptacle according to one of Claims 6 or 7, **characterized in that** the adjustment part (4) is latchingly displaceable relative to the storage space part (3).

## Revendications

1. Récipient (1) pour un produit liquide ou pâteux, en particulier un produit cosmétique, avec une pièce de prélèvement (5), une pièce de réservoir (3) et un réservoir pour le produit, dans lequel la pièce de prélèvement (5) peut être introduite dans le réservoir et prélevée, par la traversée d'un dispositif racleur (20) qui présente une ouverture modifiable en considération de sa surface libre d'ouverture, et le récipient présente en outre une pièce de réglage, qui est accessible de l'extérieur pour l'utilisateur, et permet l'action sur le dispositif racleur pour le changement de l'effet de raclage, **caractérisé en ce que** le dispositif racleur (20) présente une pièce à traverser qui est reliée d'un côté avec la pièce de réservoir et de l'autre côté avec la pièce de réglage, mais qui est reliée avec l'une des pièces, de préférence la pièce de réglage, seulement en étant fixe en rotation mais en étant déplaçable axialement.

2. Récipient selon la revendication 1, **caractérisé en ce que** l'ouverture est formée par une zone de traversée cylindrique.

3. Récipient selon l'une des revendications précédentes, **caractérisé en ce que** la zone de traversée peut être resserrée.

4. Récipient selon l'une des revendications précédentes, **caractérisé en ce que** la zone de traversée est formée d'un matériau élastique.

5. Récipient selon la revendication 4 **caractérisé en ce que** la zone de traversée est formée d'un matériau caoutchouteux.

6. Récipient selon l'une des revendications précédentes, **caractérisé en ce que** la pièce de réglage (4) est réglable par rapport à la pièce de réservoir (3).

7. Récipient selon l'une des revendications précédentes, **caractérisé en ce que** la pièce de réglage (4) peut se torsader.

8. Récipient selon l'une des revendications 6 ou 7, **caractérisé en ce que** la pièce de réglage (4) est réglable en verrouillage par rapport à la partie de réservoir (3).
